# EUROPÄISCHE PATENTSCHRIFT

(11) **EP 1 109 881 B1**
(45) Veröffentlichungstag und Bekanntmachung des Hinweises auf die Patenterteilung: **05.03.2003**
(21) Anmeldenummer: 99944331.0
(22) Anmeldetag: 04.08.1999
(51) Int. Cl.: C10L 3/00

(54) **ODORIERUNG VON GAS**
GAS ODORIZATION METHOD
PROCEDE DESTINE A CONFERER UNE ODEUR A UN GAZ

(30) Priorität: 17.08.1998 DE 19837066
(43) Veröffentlichungstag der Anmeldung: 27.06.2001
(73) Patentinhaber: HAARMANN & REIMER GMBH, D-37601 Holzminden (DE); RUHRGAS AKTIENGESELLSCHAFT, 45138 Essen (DE)
(72) Erfinder: MANSFELD, Gerd, D-37632 Eschershausen (DE); ROHDE, Ute, D-37671 Höxter/Stahle (DE); HENKE, Fritz, D-37603 Holzminden (DE); KAESLER, Heribert, D-44797 Bochum (DE)
(74) Vertreter: Zobel, Manfred, Dr.
(86) Internationale Anmeldenummer: EP9905639
(87) Internationale Veröffentlichungsnummer: WO00011120

(56) Entgegenhaltungen:
- DATABASE WPI Section Ch, Week 197643 Derwent Publications Ltd., London, GB; Class E16, AN 1974-27718V XP002125846 & JP 51 034841 B (TOKYO GAS CO LTD), 29. September 1976 (1976-09-29) in der Anmeldung erwähnt
- DATABASE WPI Section Ch, Week 198039 Derwent Publications Ltd., London, GB; Class A14, AN 1980-68432C XP002125847 & JP 55 104393 A (NIPPON ZEON KK), 9. August 1980 (1980-08-09)

## Beschreibung

Die vorliegende Erfindung betrifft die Odorierung von Gas.

Durch thermische Verfahren gewonnene Stadt- und Kokereigase enthielten intensiv riechende Komponenten und besaßen deshalb einen starken Eigengeruch, so daß austretendes Gas leicht wahrgenommen werden konnte.

Aufgrund seiner Herkunft (Erdgas) und eines höheren Reinheitsgrades ist das heute im öffentlichen Netz verwendete Gas an sich nahezu geruchslos; wenn Leckagen nicht rechtzeitig bemerkt werden, bauen sich schnell explosionsfähige Gas/Luft-Gemische mit hohem Gefahrenpotential auf. Aus Sicherheitsgründen wird Gas deswegen durch Zusatz von Riechstoffen odoriert. So ist in Deutschland vorgeschrieben, daß alle Gase, welche keinen genügenden Eigengeruch besitzen und in der öffentlichen Gasversorgung verteilt werden (DVGW-Arbeitsblatt G 260), nach dem DVGW-Arbeitsblatt G 280 odoriert werden; DVGW = Deutscher Verein des Gas- und Wasserfaches e.V., Eschborn. Diese Odoriermittel sind auch noch in großer Verdünnung wahrnehmbar und rufen aufgrund ihres außergewöhnlich unangenehmen Geruchs wunschgemäß eine Alarmassoziation beim Menschen hervor. In Deutschland werden zur Zeit etwa 90 % des Brauchgases mit Tetrahydrothiophen (THT) odoriert (12 - 25 mg/m³); daneben ist auch noch die Odorierung mit Mercaptanen oder Thioethern üblich.

THT und Mercaptane sind für eine zuverlässige Odorierung von Gas hervorragend geeignet. Im Zuge eines sensibleren Umgangs mit der Umwelt ist jedoch zu beachten, daß bei der Verbrennung derart odorierter Gase Schwefeldioxid als Verbrennungsprodukt anfällt - an jeder einzelnen Brennstelle nur wenig, landesweit gesehen aber einige hundert Tonnen pro Jahr. Man würde diesen Nachteil gerne überwinden, hat dabei aber eine Reihe von Forderungen zu erfüllen:
1. Der Geruch soll unangenehm und unverwechselbar sein (aus Küche und Haushalte geläufige Riechstoffe scheiden aus). Er soll bei Menschen, die ausgetretenes Gas riechen, eine Alarmassoziation hervorrufen.
2. Jede Person mit durchschnittlichem Riechvermögen und durchschnittlicher physiologischer Kondition muß den Geruch wahrnehmen können.
3. Die Warngeruchsstufe (= mittlere Geruchsintensivität) muß erreicht werden, bevor die Zündgrenze oder ein kinetischer Kohlenmonoxid-Gehalt erreicht ist.
4. Das Odoriermittel soll möglichst ungiftig sein und darf keine toxischen Verbrennungsprodukte bilden.
5. Das Odoriermittel soll eine hohe Flüchtigkeit aufweisen und möglichst rückstandsfrei verdampfen.
6. Ein geeignetes Odoriermittel darf weder bei winterlichen Temperaturen kondensieren noch sich entmischen noch an metallischen Leitungen haften.
7. Das Odoriermittel soll rückstandsfrei verbrennen.
8. Das Odoriermittel soll lagerstabil und gegenüber dem Gas sowie gegenüber den Anlagen chemisch beständig sein. Es darf weder die Korrosion fördern noch übliche Dichtungen angreifen.

Man hat bereits Anstrengungen unternommen, neue Gasodoriermittel bereitzustellen. So wurden beispielsweise vorgeschlagen
- Alkylacrylate, Vinyl- bzw. Alkylether und deren Mischungen (JP 51-7481),
- n-Valeriansäure, in Kombination mit Ethylacrylat und/gegebenenfalls Triethylamin (JP 51-34 841),
- Mischungen aus Schwefelverbindungen und aliphatischem Aldehyd (JP 53-35 562),
- Cycohexen (JP 58-42 235),
- Norbornenderivate (JP 62-1998) und
- gesättigte Ether, gesättigte Ester sowie deren Mischungen mit Mercaptanen.

Es wurde nun gefunden, daß man durch Zusätze von
A. Acrylsäure-C₁-C₁₂-, vorzugsweise-C₁-C₈-alkylestem,
B. Bestimmten Stickstoffverbindungen und gegebenenfalls
C. Antioxidantien
fortschrittlich odoriertes Gas erhält, das die wünschenswerten Eigenschaften weitgehend in sich vereinigt. Das neue Odoriermittel kann dem Gas in gleicher Größenordnung wie schwefelhaltige Verbindungen zugesetzt werden und erzeugt bei der Verbrennung keine korrosionsfördernden Produkte.

Die Acrylsäureester A umfassen Acrylsäuremethyl-, -ethyl-, -n-propyl-, -isopropyl-, -n-butyl-, -isobutyl-, -tert.-butyl-, -pentyl-, -hexyl-, -heptyl-, -octyl- und -dodecylester. In einer bevorzugten Ausführungsform werden als Komponente A Mischungen aus Acrylsäure-C₁-C₆-alkylestem eingesetzt; eine besonders bevorzugte Kombination enthält nebeneinander Acrylsäuremethyl- und -ethylester. Die Acrylatmischungen können die niederen und die höheren Ester jeweils im Gewichtsverhältnis von 9:1 bis 1:9, vorzugsweise 7:3 bis 3:7 enthalten.

Die Stickstoffverbindungen B umfassen vor allem Verbindungen
- mit einem Flammpunkt über 20°C, vorzugsweise über 40°C (gemessen nach ISO 2719),
- mit einem Molekulargewicht von 80 bis 160, vorzugsweise 110 bis 145,
- mit einem Siedepunkt von 90 bis 210, vorzugsweise 110 bis 165°C.

und sind Verbindungen der Formel wobei
- R¹ bis R⁴: unabhängig voneinander für Wasserstoff oder C₁-C₄-Alkyl, bevorzugt Methyl oder Ethyl stehen.

Bevorzugte Verbindungen (I) sind z.B. 2-Methylpyrazin, 2,3-Dimethylpyrazin, 2,6-Dimethylpyrazin, 2,3,5-Trimethylpyrazin, Tetramethylpyrazin, 2-Ethylpyrazin, 2,3-Diethylpyrazin, 5,2-Methylethylpyrazin, 2,3-Methylethylpyrazin, 5,2,3-Methyl-diethylpyrazin und 3,5,2- sowie 3,6,2-Dimethylethylpyrazin, 2,3-Methylethylpyrazin und Tetramethylpyrazin sind bevorzugt.

Die Stickstoffverbindungen B können in Mengen von 1 bis 100, vorzugsweise 30 bis 100, insbesondere 10 bis 50 Gewichtsteilen pro 1 000 Gewichtsteile A eingesetzt werden.

Die Odoriermittel können zum Schutz vor unerwünschter Oxidation Antioxidantien enthalten, wie sie beispielsweise bei Römpp-Lexikon Chemie Version 1.3 beschrieben sind. Bevorzugte Antioxidantien umfassen Butylhydroxyanisol, Jonol = tert.-Butylhydroxytoluol, Hydrochinonmonomethylether und α-Tocopherol.

Die Antioxidantien C werden bevorzugt in Mengen von 0,01 bis 5, insbesondere 0,05 bis 2, speziell 0,1 bis 1 Gewichtsteilen pro 1 000 Gewichsteile A eingesetzt.

Bevorzugte Gasodorierungsmittel können beispielsweise folgende Zusammensetzungen besitzen:

### Beispiel 1

| | |
|---|---|
| Ethylacrylat | 600 g |
| Methylacrylat | 360 g |
| 5,2,3-Methyldiethylpyrazin | 39 g |
| Jonol | 1 g |

### Beispiel 2

| | |
|---|---|
| Ethylacrylat | 535 g |
| Methylacrylat | 400 g |
| 2-Methylpyrazin | 64 g |
| Jonol | 1 g |

### Beispiel 3

| | |
|---|---|
| Ethylacrylat | 320 g |
| Methylacrylat | 637 g |
| 3,5(6),2-Dimethylethylpyrazin | 42 g |
| Jonol | 1 g |

### Beispiel 4

| | |
|---|---|
| Ethylacrylat | 460 g |
| Methylacrylat | 460 g |
| 2,6-Dimethylpyrazin | 79 g |
| Jonol | 1 g |

### Beispiel 5

| | |
|---|---|
| Ethylacrylat | 520 g |
| Methylacrylat | 459 g |
| 2,3,5-Trimethylpyrazin | 20 g |
| Jonol | 1 g |

### Beispiel 6

| | |
|---|---|
| Ethylacrylat | 885 g |
| Methylacrylat | 100 g |
| 2,3-Methylethylpyrazin | 14 g |
| Jonol | 1 g |

### Beispiel 7

| | |
|---|---|
| Ethylacrylat | 700 g |
| Methylacrylat | 274 g |
| 2,3-Dimethylpyrazin | 25 g |
| Jonol | 1 g |

### Beispiel 8

| | |
|---|---|
| Ethylacrylat | 350 g |
| Methylacrylat | 600 g |
| Tetramethylpyrazin | 49 g |
| Jonol | 1 g |

### Beispiel 9

| | |
|---|---|
| Ethylacrylat | 144 g |
| Methylacrylat | 800 g |
| 2-Ethylpyrazin | 56 g |

### Beispiel 10

| | |
|---|---|
| Ethylacrylat | 615 g |
| Methylacrylat | 300 g |
| 5,2-Methylethylpyrazin | 85 g |

### Beispiel 11

| | |
|---|---|
| Ethylacrylat | 320 g |
| Methylacrylat | 649 g |
| 3,5(6),2-Dimethylethylpyrazin | 15 g |
| 2,3-Dimethylethylpyrazin | 15 g |
| Jonol | 1 g |

### Beispiel 12

| | |
|---|---|
| Ethylacrylat | 120 g |
| Methylacrylat | 807 g |
| 2-Ethylpyrazin | 30 g |
| 5,2-Methylethylpyrazin | 42 g |
| Jonol | 1 g |

### Beispiel 13

| | |
|---|---|
| Ethylacrylat | 520 g |
| Methylacrylat | 434 g |
| 2,6-Dimethylpyrazin | 20 g |
| 2,3-Methylethylpyrazin | 25 g |
| Jonol | 1 g |

### Beispiel 14

| | |
|---|---|
| Ethylacrylat | 320 g |
| Methylacrylat | 633 g |
| 2,3-Diethylpyrazin | 34 g |
| 2,3-Methylethylpyrazin | 12 g |
| Jonol | 1 g |

### Beispiel 15

| | |
|---|---|
| Ethylacrylat | 759 g |
| Methylacrylat | 200 g |
| 2-Methylpyrazin | 30 g |
| Tetramethylpyrazin | 10 g |
| Jonol | 1 g |

## Patentansprüche

1. Verfahren zum Odorieren von Gas durch Zusatz
A. mindestens eines Acrylsäure-C₁-C₁₂-alkylesters,
B. mindestens einer Verbindung der Formel (I) wobei
R¹ bis R⁴ unabhängig voneinander für Wasserstoff oder C₁-C₄-Alkyl stehen und gegebenenfalls
C. eines Antioxidans.

2. Verfahren nach Anspruch 1, wonach man mindestens 2 verschiedene Acrylsäureester A zusetzt.

3. Verfahren nach Anspruch 1, wonach man als Komponente A eine Mischung aus zwei unterschiedlichen Acrylsäure-C₁-C₆-alkylestem zusetzt.

4. Verfahren nach Anspruch 3, wonach das Gewichtsverhältnis der beiden Acrylsäureester-Klassen9:1 bis 1:9 beträgt.

5. Verfahren nach den Ansprüchen 1 bis 4, wonach die Komponente B in einer Menge von 1 bis 100 Gewichtsteilen pro 1 000 Gewichtsteile A eingesetzt wird.

6. Verfahren nach den Ansprüchen 1 bis 5, wonach die Komponente C in einer Menge von 0,01 bis 5 Gewichtsteilen pro 1 000 Gewichtsteile A eingesetzt wird.

7. Odoriertes Gas, **dadurch gekennzeichnet, dass** es nach einem Verfahren gemäß einem der Ansprüche 1 bis 6 erhältlich ist.

## Claims

1. A process for odorising a gas by adding
A at least one C₁-C₁₂-alkyl acrylate,
B at least one compound of the formula (I) wherein
R¹ to R⁴, independently, represent hydrogen or a C₁-C₄-alkyl group and optionally
C an antioxidant.

2. A process according to Claim 1, wherein at least 2 different acrylates A are added.

3. A process according to Claim 1, wherein a mixture of two different C₁-C₆-alkyl acrylates is added as component A.

4. A process according to Claim 3, wherein the ratio by weight of the two kinds of acrylate is 9:1 to 1:9.

5. A process according to Claims 1 to 4, wherein component B is used in an amount of 1 to 100 parts by weight per 1 000 parts by weight of A.

6. A process according to Claims 1 to 5, wherein component C is used in an amount of 0.01 to 5 parts by weight per 1 000 parts by weight of A.

7. An odorised gas, **characterised in that** it is obtainable by a process according to one of Claims 1 to 6.

## Revendications

1. Procédé pour l'odorisation de gaz par addition
A. d'au moins un ester alkylique en C₁-C₁₂ d'acide acrylique,
8. d'au moins un composé de la formule (I) où R¹ à R⁴ représentent indépendamment un atome d'hydrogène ou un groupe alkyle en C₁-C₄, et éventuellement
C. un antioxydant.

2. Procédé selon la revendication 1, dans lequel on ajoute au moins deux esters d'acide acrylique A différents.

3. Procédé selon la revendication 1, dans lequel on ajoute comme constituant A un mélange de deux esters alkyliques en C₁-C₆ d'acide acrylique différents.

4. Procédé selon la revendication 3, dans lequel le rapport massique des deux classes d'esters d'acide acrylique est compris entre 9:1 et 1:9.

5. Procédé selon les revendications 1 à 4, dans lequel on utilise le constituant B dans une quantité de 1 à 100 parties en poids pour 1000 parties en poids de A.

6. Procédé selon les revendications 1 à 5, dans lequel on utilise le constituant C dans une quantité de 0,01 à 5 parties en poids pour 1000 parties en poids de A.

7. Gaz auquel on a conféré une odeur, **caractérisé en ce qu'**il est obtenu selon un procédé selon l'une quelconque des revendications 1 à 6.
